# EUROPÄISCHE PATENTSCHRIFT

(11) **EP 0 955 502 B1**
(45) Veröffentlichungstag und Bekanntmachung des Hinweises auf die Patenterteilung: **14.11.2001**
(21) Anmeldenummer: 99109091.1
(22) Anmeldetag: 07.05.1999
(51) Int. Cl.: F24C 15/04

(54) **Backofentür**
Door for a baking oven
Porte pour un four de cuisson

(30) Priorität: 07.05.1998 DE 19820443
(43) Veröffentlichungstag der Anmeldung: 10.11.1999
(73) Patentinhaber: BSH Bosch und Siemens Hausgeräte GmbH, 81669 München (DE)
(72) Erfinder: Herbolsheimer, Jochen Dipl.-Ing., 75015 Bretten (DE); Reiff, Udo Dipl.-Ing., 75438 Knittlingen (DE)

(56) Entgegenhaltungen:
- DE-A1- 4 304 485

## Beschreibung

Die Erfindung betrifft eine Backofentür mit einem Deckel zum Verschließen einer Backofenmuffel gemäß dem Oberbegriff von Anspruch 1.

Aus der DE-A-43 04 485 ist eine Backofentür zum Verschließen einer Backofenmuffel bekannt, welche auf ihrer der Backofenmuffel zugewandten Innenseite eine Scheibe und eine sie umrahmende Türkonstruktion und auf ihrer Außenseite eine die Scheibe und die Türkonstruktion überdeckende Außenscheibe aufweist. Die Außenscheibe ist in ihrem der metallischen Türkonstruktion gegenüberliegenden Bereich mit einer glanzpolierten Aluminiumschicht zur Reflektierung der von der metallischen Türkonstruktion auf sie wirkenden Wärmestrahlung versehen. Die innere Scheibe ist auf ihrer der Backofenmuffel zugewandten Innenseite mit einer Infrarotstrahlen reflektierenden Schicht versehen. Eine Backofentür soll nicht nur eine Backofenmuffel verschließen, sondern auch verhindern, daß Wärme aus der Backofenmuffel nach außen verloren geht durch abstrahlende Wärme. Eine dritte Forderung ist, daß die Backofentür auf ihrer Außenseite nicht so warm werden darf, daß sich eine Person an ihr verbrennen kann. Dabei ist zu berücksichtigen, daß in der Backofenmuffel Temperaturen bis über 500°C herrschen können, die Außentemperatur des Backofens oder Herdes jedoch vorzugsweise nur ungefähr 20°C beträgt.

Durch die Erfindung soll die Aufgabe gelöst werden, eine gute Wärmeisolation an der Backofentür und auf ihrer Außenfläche eine Senkung der Oberflächentemperatur mit einer Konstruktion zu erreichen, welche ein geringeres Türgewicht und einen nach unten verlagerten Schwerpunkt hat. Gleichzeitig sollen Materialkosten eingespart und der Montageaufwand reduziert werden.

Diese Aufgabe wird gemäß der Erfindung durch die kennzeichnenden Merkmale von Anspruch 1 gelöst.

Durch die Erfindung werden folgende Vorteile erzielt:
Eine gute Abschirmung an einem Backofentürdeckel gegen Wärmeabstrahlung, insbesondere gegen Infrarotstrahlung; eine Schwerpunktverlagerung nach unten und dadurch einen geringeren Verschleiß der Türscharniere und eine leichtere und sicherere Bedienbarkeit der Backofentür; eine Einsparung von Metallteilen zur Wärmeabschirmung und dadurch eine Materialeinsparung und ein geringeres Türgewicht; Geringerer Montageaufwand.

Die Erfindung wird im folgenden mit Bezug auf die Zeichnungen anhand einer bevorzugten Ausführungsform als Beispiel beschrieben. In den Zeichnungen zeigen
- Fig. 1: einen vertikalen Schnitt durch eine Backofenmuffel eines Elektroherdes oder Gasherdes mit einem Backofentürdeckel nach der Erfindung, und
- Fig. 2: eine Vorderansicht des Backofentürdeckels von Fig.1 in der Ebene II-II von Fig.1 gesehen.

Die Backofenmuffel 2 ist auf ihrer Beschickungsseite mit einer Backofentür 4 abgeschlossen, welche um eine Drehachse 6 am vorderen unteren Ende der Backofenmuffel 2 nach unten aufschwenkbar ist. Ein Backofentürdeckel 8 hat einen Deckelrahmen 10 aus Metall und darin eine Schauöffnung 12, die durch eine Schauglasscheibe 14 verschlossen ist. Die Schauglasscheibe 14 ist auf der von der Backofenmuffel 2 abgewandten Außenseite des Deckelrahmens 10 angeordnet und entlang der Schauöffnungsränder 15 durch eine Kleberampe 16 am Deckelrahmen 10 angeklebt. Die Schauglasscheibe 14 ist auf ihrer gesamten, der Backofenmuffel 2 zugewandten Innenseite mit einer Wärme, insbesondere Infrarotstrahlen, reflektierenden Schicht 18 versehen.

Die Schauglasscheibe 14 erstreckt sich über die Kleberampe 16 hinaus, mit Abstand vom Deckelrahmen, nach unten über den unteren Deckelrahmenteil 20, welcher den unteren Bereich der Backofenmuffel 2 verschließt, um die Wärmeabstrahlung dieses unteren Deckelrahmenteils 20 abzuschirmen. Dadurch hat die Schauglasscheibe 14 einen nach unten überstehenden Abschnitt 22, welcher auf ihrer dem Deckelrahmen 10 zugewandten Innenseite ebenfalls mit einer wärmereflektierenden, insbesondere Infrarotstrahlen reflektierenden Schicht 18 versehen ist. Dieser untere Abschnitt 22 der Schauglasscheibe 14 begrenzt nach außen einen zwischen ihr und dem unteren Deckelrahmenteil 20 gebildeten Zwischenraum 24.

Das obere Ende der Schauglasscheibe 14 erstreckt sich nur bis auf die Kleberampe 16.

Bei der bevorzugten Ausführungsform hat die Schauglasscheibe 14 auch auf beiden Seiten der Schauöffnung 12 über die Kleberampe 16 hinausragende Seitenabschnitte 26 und 28, welche sich mindestens über einen Teil der metallischen Seitenteile 30 und 32 des Deckelrahmens 10 erstrecken, welche die Backofenmuffel 2 in ihren beiden Seitenbereichen vorne begrenzen.

Auch diese Seitenabschnitte 26 und 28 der Schauglasscheibe sind mit einer wärmeisolierenden, insbesondere Infrarotstrahlen reflektierenden Schicht versehen und haben einen Abstand zu den von ihnen abgeschirmten Seitenteilen 30 und 32, so daß auch zwischen ihnen ein Zwischenraum 24 gebildet ist.

Mit Abstand 34 von der Außenseite des oberen, oberhalb der Schauöffnung 12 gelegenen Deckelrahmenteils 36, welcher den oberen Bereich der Backofenmuffel 2 begrenzt, ist ein Wärmeabstrahlelement 40 aus Metall, vorzugsweise Aluminium, angeordnet. Es ist auf seiner dem oberen Deckelrahmenteil 36 zugewandten Innenseite 42 wärmereflektierend, vorzugsweise hochglanzpoliert. Das Wärmeabschirmelement 40 aus Metall ist am Backofendeckel 8 befestigt, vorzugsweise an einer oberhalb der Backmuffel 2 gelegenen Stelle, damit keine direkte Wärmebrücke entstehen kann.

Das metallische Wärmeabschirmelement 40 erstreckt sich bei der bevorzugten Ausführungsform auch auf beiden Seiten von der Schauöffnung 12 über ein Drittel bis maximal die ganze Höhe, vorzugsweise ungefähr die obere Hälfte dieser Schauöffnung 12, nach unten über die Seitenteile 30 und 32 des Deckelrahmens 10, zur Abschirmung und Reflektierung der von diesen Seitenteilen 30 und 32 aus der Backofenmuffel 2 abgestrahlten Wärme. Die sich nach unten erstreckenden Seitenabschnitte 50 und 52 des metallischen Wärmeabschirmelements 40 erstrecken sich vorzugsweise vom Seitenrand der Schauöffnung 12 über mindestens mehr als die halbe Breite der Seitenteile 30 und 32 des Deckelrahmens 10.

Am unteren Ende des Deckelrahmens 10 sind Öffnungen 54 und 56 für Scharniere gebildet, welche die Backofentür mit der Backofenmuffel 2 schwenkbar verbinden und die Drehachse 6 bilden.

Die Backofentür 4 ist auf ihrer Außenseite mit einer Glasplatte 58 versehen, welche den Backofentürdeckel 8 überdeckt und mindestens im Bereich der Schauöffnung 12 durchsichtig ist. Die Platte 58 kann ebenso wie die Schauglasscheibe 14 aus Glas, Keramik oder Glaskeramik bestehen. Zwischen ihnen können weitere Wärmeschutzmittel vorgesehen sein.

Die Backofenmuffel 2 kann durch elektrische Heizelemente oder mit Gas beheizt werden.

## Patentansprüche

1. Backofentür mit einem Deckel (8) zum Verschließen einer Backofenmuffel (2), welcher einen Deckelrahmen (10) aus Metall und darin eine Schauöffnung (12) aufweist, die durch eine Schauglasscheibe (14) verschlossen ist, welche am metallischen Deckelrahmen (10) befestigt ist, **dadurch gekennzeichnet, daß** die Schauglasscheibe (14) auf der Außenseite des metallischen Deckelrahmens (10) durch Kleberampen (16), welche sie auf Abstand vom Deckelrahmen (10) halten, festgeklebt ist und sich über die Kleberampe (16) hinaus nach unten über den unteren Deckelrahmenteil mit Abstand von ihm erstreckt, welcher dem unteren Bereich der Backofenmuffel (2) zugeordnet ist, um Wärmeabstrahlung von dem unteren Deckelrahmenteil (20) abzuschirmen, und daß mit Abstand (34) von der Backofenmuffel (2) abgewandten Seite des oberen, oberhalb der Schauöffnung (12) gelegenen Deckelrahmenteils (36), welcher einem oberen Bereich der Backofenmuffel (2) zugeordnet ist, ein Wärmeabschirmelement (40) aus Metall anstelle der Schauglasscheibe (14) angeordnet ist.

2. Backofentür nach Anspruch 1, **dadurch gekennzeichnet, daß** die Schauglasscheibe (14) auch auf beiden Seiten der Schauöffnung (12) über die Kleberampe (16) hinaus mindestens über einen Teil der metallischen Deckelrahmen-Seitenteile (30, 32) sich erstreckt, welche der Backofenmuffel (2) zugeordnet sind.

3. Backofentür nach Anspruch 1 oder 2, **dadurch gekennzeichnet, daß** das obere Wärmeabschirmelement (40) aus Metall am Deckelrahmen (10) befestigt ist.

4. Backofentür nach einem der Ansprüche 1 bis 3, **dadurch gekennzeichnet, daß** das obere Wärmeabschirmelement (40) aus Aluminiumblech besteht.

5. Backofentür nach einem der vorhergehenden Ansprüche, **dadurch gekennzeichnet, daß** das obere Wärmeabschirmelement (40) auf seiner dem metallischen Deckelrahmen (10) zugewandten Innenseite eine stark wärmereflektierende Oberfläche hat.

6. Backofentür nach einem der vorhergehenden Ansprüche, **dadurch gekennzeichnet daß** das metallische Wärmeabschirmelement (40) auf beiden Seiten von der Schauöffnung (12) nach unten sich erstreckende Seitenabschnitte (50, 52) hat, welche sich mit Abstand über Seitenteile (30, 32) des metallischen Deckelrahmens (10) erstrecken.

## Claims

1. Baking oven door with a cover (8) for closing a baking oven chamber (2), which comprises a cover frame (10) of metal and a viewing opening (12) therein, which is closed by a viewing glass pane (14), which is fastened to the metallic cover frame (10), **characterised in that** the viewing glass pane (14) is firmly adhered to the outer side of the metallic cover frame (10) by adhesive platforms (16), which hold it at a spacing from the cover frame (10), and extends beyond the adhesive platforms (16) downwardly over the lower frame part, at a spacing therefrom, which is associated with. the lower region of the baking oven chamber (2), in order to screen heat radiation from the lower cover frame part (20), and that a heat screening element (40) of metal is arranged, instead of the viewing glass pane (14), at a spacing (34) from the side, which is remote from the baking oven chamber (12), of the upper cover frame part (36) which is placed above the viewing opening (12) and which is associated with an upper region of the baking oven chamber (2).

2. Baking oven door according to claim 1, **characterised in that** the viewing glass pane (14) also extends at both sides of the viewing opening (12) over the adhesive platforms (16) at least over a part of the metallic cover frame side parts (30, 32), which are associated with the baking oven chamber (2).

3. Baking oven door according to claim 1 or 2, **characterised in that** the upper heat screening element (40) of metal is fastened to the cover frame (10).

4. Baking oven door according to one of claims 1 to 3, **characterised in that** the upper heat screening element (40) consists of sheet aluminium.

5. Baking oven door according to one of the preceding claims, **characterised in that** the upper heat screening element (40) has a strongly heat reflective surface on its inner side facing the metallic cover frame (10).

6. Baking oven door according to one of the preceding claims, **characterised in that** the metallic heat screening element (40) has on both sides of the viewing opening (12) lateral portions (50, 52) which extend downwardly and at a spacing over side parts (30, 32) of the metallic cover frame (10).

## Revendications

1. Porte pour un four de cuisson, avec un couvercle (8) qui sert à fermer une enceinte de cuisson (2) et comprend un cadre de couvercle (10) en métal avec, à l'intérieur, une ouverture d'observation (12) qui est fermée par une vitre d'observation (14) fixée sur le cadre de couvercle (10) métallique, **caractérisée en ce que** la vitre d'observation (14) est fixée de manière adhésive sur le côté extérieur du cadre de couvercle (10) métallique au moyen de cordons adhésifs (16) qui la maintiennent à distance du cadre de couvercle (10), et s'étend au-delà du cordon adhésif (16), vers le bas, par-dessus la partie inférieure du cadre de couvercle, à une distance de celle-ci, laquelle partie inférieure est associée à la zone inférieure de l'enceinte de cuisson (2), et ce afin de faire écran au rayonnement thermique de la partie inférieure (20) du cadre de couvercle, et **en ce qu'**un élément calorifuge (40) en métal est situé, à la place de la vitre d'observation (14), à une distance (34) du côté éloigné de l'enceinte de cuisson (2) de la partie supérieure (36) du cadre de couvercle située au-dessus de l'ouverture d'observation (12), laquelle partie supérieure (36) est associée à une zone supérieure de l'enceinte de cuisson (2).

2. Porte pour un four de cuisson selon la revendication 1, **caractérisée en ce que** la vitre d'observation (14) s'étend également au-delà du cordon adhésif (16) sur les deux côtés de l'ouverture d'observation (12), au moins sur une partie des parties latérales (30, 32), associées à l'enceinte de cuisson (2), du cadre de couvercle métallique.

3. Porte pour un four de cuisson selon l'une des revendications 1 ou 2, **caractérisée en ce que** l'élément calorifuge supérieur (40) en métal est fixé sur le cadre de couvercle (10).

4. Porte pour un four de cuisson selon l'une des revendications 1 à 3, **caractérisée en ce que** l'élément calorifuge supérieur (40) est fait d'une tôle d'aluminium.

5. Porte pour un four de cuisson selon l'une des revendications précédentes, **caractérisée en ce que** l'élément calorifuge supérieur (40) est pourvu d'une surface fortement thermoréfléchissante sur son côté intérieur tourné vers le cadre de couvercle (10) métallique.

6. Porte pour un four de cuisson selon l'une des revendications précédentes, **caractérisée en ce que** l'élément calorifuge (40) métallique comprend, sur les deux côtés de l'ouverture d'observation (12), des segments latéraux (50, 52) s'étendant vers le bas et qui s'étendent par-dessus les parties latérales (30, 32) du cadre de couvercle (10) métallique, à une distance de celles-ci.
